# EUROPÄISCHE PATENTSCHRIFT

(11) **EP 1 333 454 B1**
(45) Veröffentlichungstag und Bekanntmachung des Hinweises auf die Patenterteilung: **13.01.2010**
(21) Anmeldenummer: 03001457.5
(22) Anmeldetag: 22.01.2003
(51) Int. Cl.: H01F 17/04, H01F 27/34, H03H 1/00, H01Q 1/50, H02H 9/04, H04B 1/10

(54) **Überspannungsschutzvorrichtung**
Overvoltage protection device
Dispositif de protection contre les surtensions

(30) Priorität: 31.01.2002 DE 10203850
(43) Veröffentlichungstag der Anmeldung: 06.08.2003
(73) Patentinhaber: Rohde & Schwarz GmbH & Co. KG, 81671 München (DE)
(72) Erfinder: Reiser, Herbert, 84435 Lengdorf (DE)
(74) Vertreter: Körfer, Thomas

(56) Entgegenhaltungen:
- EP-A- 0 443 173
- GB-A- 2 293 058

## Beschreibung

Die Erfindung betrifft eine Überspannungsschutzvorrichtung zum Schutz eines Hochfrequenzanschlusses z. B. eines Verstärkers gegen Überspannung.

Es ist bekannt, Hochfrequenzanschlüsse vor Überspannungen, wie sie beispielsweise durch Blitzbeeinflussung auftreten können, zu schützen, indem alle Ein- und Ausgänge eines Verstärkers mit Schutzelementen versehen werden. Hierzu wird in Meinke, Grundlach, "Taschenbuch der Hochfrequenztechnik", Springer-Verlag, 5. Auflage, ISBN 3-540-54717-7, 1992, Seiten R6 - R7, die Verwendung eines Grobschutzes in Kombination mit einem Feinschutz vorgeschlagen. Als Grobschutz dient dabei ein gasgefüllter Überspannungsableiter, bei dem mittels einer gasgefüllten Funkenstrecke die Überspannung abgebaut wird. Solche Funkenstrecken werden beispielsweise bei einer größeren Überspannung, wie sie durch einen Blitzeinschlag entsteht, wirksam. Zum Schutz vor kleineren Überspannungen ist ferner eine Anordnung von Zener- und Schaltdioden vorgeschlagen.

Bei einer solchen Anordnung ist besonders nachteilig, daß eine Abstimmung auf einen großen Frequenzbereich, in dem ein solcher Verstärker arbeiten kann, zu Kompromissen in der Beeinflussung des Verstärkers durch den Überspannungsschutz zwingt. Ferner wird durch die vielen Einzelbauteile, die erforderlich sind, um einen entsprechenden Schutz des Verstärkers zu gewährleisten, die Anzahl möglicher Fehlerquellen erhöht. Insbesondere sind hier die Lötpunkte für die Zener- oder Schaltdioden zu nennen, die durch parasitäre Effekte das Hochfrequenzverhalten des Verstärkers beeinflussen. Die Anordnung von mehreren zusammenwirkenden Bauelementen führt ferner dazu, daß der insgesamt beanspruchte Bauraum erhöht wird. Dies gilt insbesondere, sofern eine Anpassung zum Beispiel des Leiterplatten-Layouts erforderlich wird.

Die Druckschrift EP 0 443 173 A1 beschreibt eine Spule, die aus einem Draht gewickelt ist und eine zylindrischen und einen konischen Bereich aufweist. Die Spule ist auf einer Platine mittels einer Halterung eingebaut. Die beiden Enden des Spulendrahtes sind als Kontaktstellen ausgebildet und mit jeweils einer Leiterbahn der Platine verbunden. Die Verwendung einer entsprechend ausgeformten Spule als Überspannungsschutzvorrichtung und eine Verschaltung entsprechend der vorliegenden Erfindung ist nicht beschrieben.

Zum Schutz eines HF-Apparates vor Überspannung wird in der GB 2 293 058 A ein zweiadriges Leiterpaar um einen zylindrischen oder ringförmigen Ferritkern gewickelt. Die Spule wird so zwischen einen Hochfrequenzleitereingang und -ausgang eingefügt, dass das erste Ende des ersten zweiadrigen Leiters über einen Kondensator mit dem Hochfrequenzleitereingang, das zweite Ende des ersten zweiadrigen Leiters mit einem Massekontakt verbunden ist. Das erste Ende des zweiten zweiadrigen Leiters ist dagegen mit einem Massekontakt, das zweite Ende des zweiten zweiadrigen Leiters mit dem Hochfrequenzleiterausgang verbunden. Durch die magnetische und kapazitive Kopplung wird die Energie des Hochfrequenzsignals von den Wicklungen des ersten Leiterpaars auf die Wicklungen des zweiten Leiterpaars übertragen.

Bei niederfrequenten Signalen, wie im Fall der meisten Überspannungsstöße, erfolgt der Energieübertrag über die magnetische Kopplung zwischen Ferritkern und Spulenwindungen. Der Überspannungsstoß bringt den Ferritkern schnell in Sättigung, wodurch die Energieübertragung zwischen den ersten und zweiten zweiadrigen Leiterwicklungen stark gehindert wird. Dadurch wird der zweite zweiadrige Leiter von der Überspannung isoliert und ein Schaden am HF-Apparat verhindert. Für hochfreqenten Signale erscheint der Ferritkern elektrisch isoliert und der Energietransfer erfolgt direkt zwischen erstem und zweitem zweiadrigem Leiter. Durch das Windungsverhältnis von 1:1 zwischen erstem und zweitem zweiadrigem Leiter bleibt die Stärke des Hochfrequenzsignals unverändert und wird am Hochfrequenzleiterausgang an den HF-Apparat ausgegeben. Diese Überspannungsschutzvorrichtung funktioniert gut in einem Frequenzbereich von ca. 4-250 MHz. Für HF-Apparate die mit einem höherfrequenten oder mit einem breitbandigeren Signal arbeiten eignet sich diese Ausgestaltung nicht. Außerdem benötigt die beschriebene Anordnung mehrere Bauteile und ist somit platzaufwändig.

Der Erfindung liegt die Aufgabe zugrunde, eine Überspannungsschutzvorrichtung zu schaffen, die in einem weiten Frequenzbereich wirksam ist und einen geringen Bauteile- und Bauraumaufwand erfordert.

Die Aufgabe wird durch die erfindungsgemäße Überspannungsschutzvorrichtung nach Anspruch 1 gelöst.

Zum Schutz einer Schaltung, beispielsweise eines Verstärkers, gegen Überspannungen beispielsweise durch Blitzschlag, die Bauelemente des Verstärkers beschädigen können, wird erfindungsgemäß eine Spule verwendet, welche sich in Richtung eines Endes verjüngt. Der sich verjüngende Teil der Spule ist über eine erste Kontaktstelle mit einem Hochfrequenzleiter einer Schaltung, das entgegen gesetzte Ende der Spule über eine zweite Kontaktstelle mit einem Massepotential verbunden.

Durch das verjüngte Ende der Spule wird erreicht, daß aufgrund der damit verbundenen Reduzierung der parasitären Kapazität der Spule die Resonanzfrequenz erhöht wird. Der Arbeitsbereich der so erzeugten Überspannungsschutzvorrichtung wird damit zu höheren Frequenzen hin vergrößert. Gleichzeitig wird durch den sich in der anderen Richtung öffnenden oder zumindest in der radialen Ausdehnung konstant bleibenden Teil der Spule erreicht, daß auch für niedrige Frequenzen eine ausreichend hohe Induktivität sichergestellt ist und dadurch der Blindwiderstand der Spule deutlich oberhalb der Nennimpedanz des Hochfrequenzanschlusses (in der Regel 50Ω) liegt. Durch die so erreichte hohe Induktivität der Spule kann die Gesamtbaulänge der Spule gering gehalten werden, so daß ein Einbau auch unter schwierigen räumlichen Umständen möglich ist.

Durch die in den Unteransprüchen aufgeführten Maßnahmen sind vorteilhafte Weiterbildungen der erfindungsgemäßen Überspannungsschutzvorrichtung möglich.

Durch das zusätzliche Ausbilden eines zylindrischen Spulenteils kann dabei die Gesamtbauhöhe der Spule gering gehalten werden, so daß bei Anordnung auf einer Leiterplatte die gesamte Schaltung in einem flachen Gehäuse unterzubringen ist, was insbesondere bei Flugfunkanwendungen von Bedeutung ist.

Für einen Verstärker, der z. B. in einem Frequenzbereich von 30 MHz bis 400 MHz arbeitet, ist es vorteilhaft eine Spule zu verwenden, die einen zylindrischen Teil sowie einen sich daran anschließenden konischen Teil verwendet, wobei die Längen des zylindrischen sowie des konischen Teils in etwa gleich sind. Das durch den konischen Teil vorgegebene Flächenverhältnis zwischen den Flächen, welche durch die engste bzw. die weiteste Wicklung umgeben sind, liegt zwischen 2 und 10, vorzugsweise zwischen 3 und 6, besonders bevorzugt bei etwa 4,5.

Weiterhin ist es vorteilhaft, die Überspannungsschutzvorrichtung so in dem die Schaltung umgebenden Gehäuse anzuordnen, daß die Spulenachse möglichst symmetrisch zwischen den zur Schirmung verwendeten, mit einem Massepotential verbundenen Flächen liegt. Die so bewirkte Reduzierung der parasitären Kapazitäten bewirkt ebenfalls eine Erhöhung der Resonanzfrequenz der Überspannungsschutzvorrichtung.

Ein Ausführungsbeispiel der erfindungsgemäßen Überspannungsschutzvorrichtung ist in den Zeichnungen dargestellt und in der nachfolgenden Beschreibung erläutert. Es zeigen:
- Fig. 1: eine perspektivische Darstellung einer Spule mit einem sich verjüngenden Teil;
- Fig. 2: eine Seitenansicht der Spule der erfindungsgemäßen Überspannungsschutzvorrichtung;
- Fig. 3: eine stirnseitige Ansicht der Spule; und
- Fig. 4: einen Ausschnitt eines Verstärkers mit einer darin angeordneten erfindungsgemäßen Überspannungsschutzvorrichtung in perspektivischer Darstellung.

In Fig. 1 ist eine perspektivische Darstellung einer Spule 1 der erfindungsgemäßen Überspannungsschutzvorrichtung dargestellt. Die Spule 1 ist bezüglich einer Spulenachse 2 symmetrisch gewickelt, wobei sich die Spule 1 in einem vorderen Teilabschnitt in Richtung auf ein erstes Ende 3 verjüngt. An ihrem ersten Ende 3 weist die Spule 1 ein erstes Anschlußstück 4 auf, an ihrem davon abgewandten Ende ein zweites Anschlußstück 5.

Als Ausgangsmaterial zum Wickeln der Spule 1 wird beispielsweise Kupferlackdraht verwendet, der bei einem Drahtdurchmesser von ca. 0,8 mm eine ausreichende Leitfähigkeit aufweist, um auch bei einem Blitzeinschlag eine ausreichende Stromführung zu gewährleisten.

Im Ausführungsbeispiel sind die einzelnen Wicklungen der Spule 1, wie in Fig. 2 dargestellt, eng anliegend gewickelt. Die Spule 1 weist einen zylindrischen Teil 7 sowie einen sich daran anschließenden sich verjüngenden Teil 6 auf. Der sich verjüngende Teil 6 ist dabei so gewickelt, daß seine Einhüllende eine Mantelfläche eines Kegelstumpfes bildet. Die Spule 1 weist an ihrem ersten Ende 3 einen ersten Durchmesser D₁ auf, an dem entgegengesetzten Ende einen zweiten Durchmesser D₂. Im dargestellten Ausführungsbeispiel liegt das Verhältnis der ersten Fläche A₁ = ¼D₁²π, die durch den ersten Durchmesser D₁ definiert wird, und der zweiten Fläche A2 = ¼D₂²π, die durch den Durchmesser D₂ definiert wird, bei etwa 4,5.

Die Länge l₁ des sich verjüngenden Teils 6 ist im Ausführungsbeispiel in etwa gleich groß wie die Länge l₂ des zylindrischen Teils 7, wobei sich die Längen l₁ und l₂ maximal um 1/3 der Gesamtlänge 1 unterscheiden können. Das erste bzw. zweite Anschlußstück 4 bzw. 5 der Spule 1 ist so an dem jeweiligen Spulenende herausgeführt, daß das erste Anschlußstück 4 zu dem zweiten Anschlußstück 5 parallel orientiert ist, jedoch in entgegengesetzter Richtung bezüglich der Spulenachse 2 von der Spule 1 herausgeführt ist. Dies ist in Fig. 3 noch einmal deutlich dargestellt. Ferner ist zu erkennen, daß die Mittelachsen des ersten Anschlußstücks 4 und des zweiten Anschlußstücks 5 einen unterschiedlichen Abstand von einer Montageebene 10 aufweisen können, in der die Spulenachse 2 der Spule 1 liegt. Zwischen den Mittelachsen des ersten Anschlußstücks 4 und des zweiten Anschlußstücks 5 wird somit ein Versatz Δh ausgebildet. Der Versatz Δh kann durch Variation der Länge eines ersten Schenkels 8 oder eines zweiten Schenkels 9 angepaßt werden, so daß eine Anpassung an verschiedene Einbausituationen beispielsweise in einem Verstärker möglich ist. Bei einer gemeinsamen Änderung der Schenkellängen wird dagegen die relative Lage der Montageebene 10 der Spule 1 in einer Schaltung variiert, wie es unter Bezugnahme auf Fig. 4 erläutert wird.

Anstelle der in dem Ausführungsbeispiel dargestellten Geometrie der Spule 1 mit einem sich verjüngenden Teil 6 und einem zylindrischen Teil 7, wobei der sich verjüngende Teil 6 kegelförmig ausgebildet ist, ist es ebenso möglich, daß sich an den sich verjüngenden Teil 6 ein weiterer zylinderförmiger Teil anschließt oder mehrere sich verjüngende Abschnitte mit unterschiedlichen Öffnungswinkeln aufeinanderfolgen. Ebenso ist es z.B. denkbar, den sich verjüngenden Teil 6 so zu wickeln, daß die Einhüllende eine gekrümmte Kontur aufweist. Der sich verjüngende Teil 6 kann auch durch eine Abfolge von Teilabschnitten mit abschnittsweise konstantem und sich von Stufe zu Stufe verringerndem Durchmesser gebildet werden.

Eine Möglichkeit die Resonanzfrequenz der Spule 1 zu verändern, besteht darin, die Ganghöhe Hₙ über die Länge der Spule 1 zu variieren und damit bei unverändertem Längenverhältnis die Induktivität und die parasitäre Kapazität für einzelne Abschnitte zu ändern. Durch die damit bewirkte Reduzierung der parasitären Kapazitäten läßt sich ebenfalls eine Erhöhung der Resonanzfrequenz bewirken.

In Fig. 4 ist als zu schützende Schaltung ein Verstärker 20 als perspektivischer Ausschnitt dargestellt, in dem die erfindungsgemäße Überspannungsschutzvorrichtung angeordnet ist. Der Verstärker 20 weist ein Gehäuse auf, mit Seitenwänden 21.1 und 21.3, sowie einem Gehäusedeckel 21.2, wobei sämtliche Gehäusebauteile mit einem Massepotential verbunden sind. Im Inneren des Gehäuses ist weiterhin eine Trennwand 21.4 dargestellt, mit der das Innere des Gehäuses in einzelne Kammern unterteilt wird. Die Trennwand 21.4 ist ebenfalls mit dem Massepotential verbunden. Der Verstärker 20 weist einen in der Seitenwand 21.3 angeordneten Hochfrequenzanschluß 22 auf, an dem beispielsweise eine Antenne angeschlossen ist. Der koaxiale Hochfrequenzanschluß 22 besteht aus einer Schirmung 24, die ebenfalls, vorzugsweise über die Seitenwand 21.3, mit dem Massepotential verbunden ist. Die eigentliche Signalleitung erfolgt über einen Kontakt 23, der in das Innere des Gehäuses durchgeführt ist und dort als durchgeführter Kontakt 23' bezeichnet ist.

Die Spule 1 ist mit dem sich verjüngenden Teil 6, also dem ersten Ende 3 der Spule 1, in Richtung des durchgeführten Kontakts 23' orientiert. Das erste Anschlußstück 4 ist mittels einer Lötverbindung 30 mit dem durchgeführten Kontakt 23' leitend verbunden. Die Lötverbindung 30 ist dabei so anzuordnen, daß die Länge des durchgeführten Kontakts 23' möglichst klein ist. Über eine weitere Lötverbindung 29 ist das zweite Anschlußstück 5 mit einem Massepotential 28 verbunden. Anstelle der Lötverbindungen 29 und 30 können auch andere geeignete Kontaktierungen verwendet werden. Das Massepotential 28 kann beispielsweise die metallische Rückseite einer Leiterplatte 25 sein, auf der die Bauelemente der Verstärkerschaltung angeordnet sind. Beispielhaft sind Bauelemente 26.1 und 26.2 im Teilaufriß dargestellt. Auf der Leiterplatte 25 sind in an sich bekannter Weise Hochfrequenzleiter 27 ausgebildet.

Das Massepotential 28 bildet mit der Trennwand 21.4 sowie den übrigen ebenfalls mit dem Massepotential 28 verbundenen Bauteilen eine leitende Einheit. Bei dem dargestellten quaderförmigen Aufbau des Gehäuses des Verstärkers 20 bilden das Massepotential 28 sowie der Gehäusedeckel 21.2 damit parallele Flächen aus, die beide auf Massepotential liegen.

Mittels des zu Fig. 3 beschriebenen Versatzes Δh sowie der Gesamtlänge des ersten Schenkels 8 und des zweiten Schenkels 9 wird die Montageebene 10 symmetrisch zwischen der Fläche des Gehäusedeckels 21.2 und der Fläche des Massepotentials 28 angeordnet. Idealerweise ist dabei der Abstand der Spulenachse 2 von der Seitenwand 21.3 etwa ebenso groß, wie der Abstand der Montageebene 10 von dem Massepotential 28 bzw. dem Gehäusedeckel 21.2. Eine solchermaßen symmetrische Anordnung führt wiederum zu einer Minimierung der parasitären Kapazitäten, und damit letztlich zu einer Maximierung der Resonanzfrequenz und damit des Frequenzbands in dem die Schutzvorrichtung einsetzbar ist.

Hat der dargestellte Hochfrequenzanschluß 22 eine Nennimpedanz von 50Ω, so sollte die Spule 1 bereits bei der niedrigsten Betriebsfrequenz von z. B. 30 MHz des Verstärkers 20 einen Blindwiderstand von z.B. 500Ω aufweisen. Bei einer gedanklichen Zerlegung der Spule 1 in mehrere in axialer Richtung aufeinanderfolgender Abschnitte wird dagegen bereits durch die ersten Wicklungen am ersten Ende 3 der Spule 1 eine ausreichend hohe Induktivität erreicht um für hohe Frequenzen einen Blindwiderstand von 500 Ω sicherzustellen. Da für die hohen Frequenzen nur das sogenannte "heiße Ende" der Spule relevant ist, wird, bedingt durch den kleinen Wicklungsdurchmesser in diesem Bereich, eine ausreichend hohe Resonanzfrequenz von mehr als 400 MHz gewährleistet, die außerhalb der Nutzbandbreite liegt.

## Patentansprüche

1. Überspannungsschutzvorrichtung zum Schutz eines Hochfrequenzanschlusses (22) gegen Überspannung, die eine aus einem elektrisch leitfähigen Draht gewickelte Spule (1) umfaßt,
wobei die Spule (1) in Richtung einer Spulenachse (2) zumindest einen sich in Richtung auf ein mit dem Hochfrequenzanschluß (22) verbundenes Endes (3) der Spule (1) verjüngenden Teil (6) aufweist,
wobei der sich verjüngende Teil (6) über eine erste Kontaktstelle (30) mit einem Hochfrequenzleiter (23', 27) einer Schaltung (20) verbunden ist und das entgegengesetzte Ende der Spule (1) über eine zweite Kontaktstelle (29) mit einem Massepotential (28) verbunden ist.

2. Überspannungsschutzvorrichtung nach Anspruch 1,
**dadurch gekennzeichnet,**
**daß** die Spule einen zylindrischen Teil (7) aufweist.

3. Überspannungsschutzvorrichtung nach Anspruch 2,
**dadurch gekennzeichnet,**
**daß** die Einhüllende des sich verjüngenden Teils (6) der Spule (1) eine Mantelfläche eines Kegelstumpfs bildet.

4. Überspannungsschutzvorrichtung nach Anspruch 2 oder 3,
**dadurch gekennzeichnet,**
**daß** die Länge (l₁) des sich verjüngenden Teils (6) der Spule (1) und die Länge (l₂) des zylindrischen Teils (7) der Spule (1) jeweils in Richtung der Spulenachse (2) betrachtet sich um höchstens 1/3 der Gesamtlänge (1) unterscheiden.

5. Überspannungsschutzvorrichtung nach einem der Ansprüche 1 bis 4,
**dadurch gekennzeichnet,**
**daß** das Verhältnis der kleinsten zu der größten von jeweils einer Wicklung umgebenen Fläche (¼D₁² π; ¼D₂ ²π) zwischen 2 und 10, bevorzugt zwischen 3 und 6, besonders bevorzugt zwischen 4 und 5, liegt.

6. Überspannungsschutzvorrichtung nach einem der Ansprüche 1 bis 5,
**dadurch gekennzeichnet,**
**daß** die Spule (1) als Luftspule ausgebildet ist.

7. Überspannungsschutzvorrichtung nach einem der Ansprüche 1 bis 6,
**dadurch gekennzeichnet,**
**daß** die Spule (1) aus einem Kupferlackdraht gewickelt ist.

8. Überspannungsschutzvorrichtung nach einem der Ansprüche 1 bis 7,
**dadurch gekennzeichnet,**
**daß** die einzelnen Wicklungen der Spule (1) eng aneinander anliegend gewickelt sind.

9. Überspannungsschutzvorrichtung nach einem der Ansprüche 1 bis 8,
**dadurch gekennzeichnet,**
**daß** der sich verjüngende Teil (6) der Spule (1) direkt mit einem Kontakt (23) eines Hochfrequenzanschlusses (22) verbunden ist.

10. Überspannungsschutzvorrichtung nach einem der Ansprüche 1 bis 9,
**dadurch gekennzeichnet,**
**daß** die Spulenachse (2) symmetrisch zwischen zumindest zwei mit einem Massepotential (28) verbundenen Flächen (21.1, 21.3, 28) angeordnet ist.

## Claims

1. An overvoltage protection device for the protection of a high-frequency connection (22) from overvoltage, which comprises a coil (1) wound from an electrically conductive wire,
wherein, in the direction of a coil axis (2), the coil (1) provides at least one part (6) tapering in the direction towards an end (3) of the coil (1) connected to the high-frequency connection (22),
wherein the tapering part (6) is connected via a first contact point (30) to a high-frequency conductor (23', 27) of a circuit (20), and the opposite end of the coil (1) is connected via a second contact point (29) to an earth potential (28).

2. The overvoltage protection device according to claim 1,
**characterised in that**
the coil provides a cylindrical part (7).

3. The overvoltage protection device according to claim 2,
**characterised in that**
the envelope of the tapering part (6) of the coil (1) forms a lateral surface of a truncated cone.

4. The overvoltage protection device according to claim 2 or 3,
**characterised in that**
the length (l₁) of the tapering part (6) of the coil (1) and the length (l₂) of the cylindrical part (7) of the coil (1) differ by a maximum of 1/3 of the total length (1) viewed in each case in the direction of the coil axis (2)

5. The overvoltage protection device according to any one of claims 1 to 4,
**characterised in that**
the ratio of the smallest to the largest of an area (¼/D₁²π; ¼D₂²π) in each case surrounding one winding is disposed between 2 and 10, preferably between 3 and 6, by particular preference, between 4 and 5.

6. The overvoltage protection device according to any one of claims 1 to 5,
**characterised in that**
the coil (1) is formed as an air-core coil.

7. The overvoltage protection device according to any one of claims 1 to 6,
**characterised in that**
the coil (1) is wound from a varnished copper wire.

8. The overvoltage protection device according to any one of claims 1 to 7,
**characterised in that**
the individual windings of the coil (1) are wound closely adjacent to one another.

9. The overvoltage protection device according to any one of claims 1 to 8,
**characterised in that**
the tapering part (6) of the coil (1) is connected directly to a contact (23) of a high-frequency connection (22).

10. The overvoltage protection device according to any one of claims 1 to 9,
**characterised in that**
the coil axis (2) is arranged symmetrically between at least two surfaces (21.1, 21.3, 28) connected to an earth potential (28).

## Revendications

1. Dispositif de protection contre les surtensions pour protéger un raccord haute fréquence (22) contre une surtension, qui comprend une bobine (1) enroulée à partir d'un fil électriquement conducteur,
dans lequel la bobine (1) présente dans la direction d'un axe de bobine (2) au moins une partie se rétrécissant (6) en direction d'une extrémité (3) de la bobine (1) reliée au raccord haute fréquence (22),
dans lequel la partie se rétrécissant (6) est reliée par l'intermédiaire d'un premier point de contact (30). à un conducteur haute fréquence (23', 27) de circuit (20) et l'extrémité opposée de la bobine (1) est reliée par l'intermédiaire d'un second point, de contact (29) à un potentiel de masse (28).

2. Dispositif de protection contre les surtensions selon la revendication 1, **caractérisé en ce que** la bobine présente une partie cylindrique (7).

3. Dispositif de protection contre les surtensions selon la revendication 2, **caractérisé en ce que** l'enveloppe de la partie se rétrécissant (6) de la bobine (1) forme une surface extérieure d'un cône troqué.

4. Dispositif de protection contre les surtensions selon la revendication 2 ou 3, **caractérisé en ce que** la longueur (l₁) de la partie se, rétrécissant (6) de la bobine (1) et la longueur (l₂) de la partie cylindrique (7) de la bobine (1) se différencient respectivement dans la direction de l'axe de bobine (2) en représentant au plus 1/3 de la longueur totale (1).

5. Dispositif de protection contre les surtensions selon l'une des revendications 1 à 4, **caractérisé en ce que** la relation du plus petit au plus grand d'une surface respective entourant l'enroulement (1/4D₁²π; 1/4D₂²π) est comprise entre 2 et 10, de préférence contre 3 et 6, de préférence encore entre 4 et 5.

6. Dispositif de protection contre les surtensions selon l'une des revendications 1 à 5, **caractérisé en ce que** la bobine (1) est réalisée sous la forme d'une bobine à air.

7. Dispositif de protection contre les surtensions melon l'une des revendications 1 à 6, **caractérisé en ce que** la bobine (1) est enroulée à partir d'un fil de cuivre émaillé.

8. Dispositif de protection contre les surtensions selon l'une des revendications 1 à 7, **caractérisé en ce que** les différents enroulements de la bobine (1) sont enroulés très proches l'un de l'autre.

9. Dispositif de protection contre les surtensions selon l'une des revendications 1 à 8, **caractérisé en ce que** la partie se rétrécissant (6) de la bobine (11) est reliée directement à un contact (23) d'un raccord haute fréquence (22).

10. Dispositif de protection contre les surtensions selon l'une des revendications 1 à 9, **caractérisé en ce que** l'axe de la bobine (2) est disposé symétriquement entre au moins deux surfaces. (21.1, 21.3, 28) reliées a potentiel de masse (28).
